# FASCICULE DE BREVET EUROPEEN

(11) **EP 0 301 927 B1**
(45) Date de publication et mention de la délivrance du brevet: **19.08.1992**
(21) Numéro de dépôt: 88401525.6
(22) Date de dépôt: 17.06.1988
(51) Int. Cl.: B30B 9/30, B65F 5/00

(54) **Compacteur d'ordures, en particulier d'ordures ménagères**
Müllpresse, insbesondere für Haushaltsmüll
Refuse compactor, especially for domestic refuse

(30) Priorité: 28.07.1987 FR 8710958
(43) Date de publication de la demande: 01.02.1989
(73) Titulaire: ASSOCIATION BITERROISE POUR LE RECLASSEMENT ET LA MISE AU TRAVAIL DES HANDICAPES, 34500 Beziers (FR)
(72) Inventeur: Bauchard, Hubert, F-34500 Beziers (FR)
(74) Mandataire: Chauchard, Robert

(56) Documents cités:
- DE-C- 649 640
- FR-A- 1 507 215
- FR-A- 2 353 689
- FR-A- 2 538 831
- GB-A- 1 248 597
- US-A- 3 613 559

## Description

L'invention porte sur un compacteur d'ordures, en particulier d'ordures ménagères, constitué d'une trappe suivie d'une goulotte d'accès vers un bloc de compactage dont le piston est pourvu de moyens pour le déplacer cycliquement entre une position basse à l'intérieur d'un récipient et une position haute ainsi que pour exercer une pression de compactage en position basse.

Les compacteurs de ce type déjà en usage facilitent grandement le traitement des ordures et en particulier des ordures ménagères dont ils diminuent le volume, facilitent la manutention et évitent la fermentation trop rapide.

Ils sont en général disposés entre la cuisine et l'extérieur , la trappe au niveau d'un plan de travail et le bloc de compactage à l'extérieur ou encastré dans le mur.

Ils présentent cependant l'inconvénient que certains déchets restent attachés aux parois de la goulotte, ce qui rend nécessaires des nettoyages fréquents, parfois difficiles à réaliser par suite de difficultés d'accès.

En outre, le déversement immédiat des ordures de la goulotte dans le récipient exige que le piston se trouve au repos en position haute, les ordures compactées étant donc à l'air libre, ce qui entraîne leur fermentation et le dégagement de mauvaises odeurs.

L'invention a pour objet de remédier à ces inconvénients et, pour ce faire, elle propose un compacteur l'ordures, du type spécifié en introduction, dont la goulotte constitue un tiroir contenant un poussoir mobile et débouchant sur le récipient par un orifice obturable et qui comporte en outre des moyens d'ouverture et de fermeture dudit orifice à commande synchronisée sur le mouvement du piston pour assurer, au cours du cycle qui débute en position basse et se termine par le compactage, l'ouverture dudit orifice et le balayage du tiroir par déplacement du poussoir vers ledit orifice pendant la montée du piston au-delà d'une certaine portion de course, puis la fermeture de l'orifice et le retour en position de repos dudit poussoir pendant la descente la descente en deçà de cette même portions de course, comme décrit dans DE-C-649 640, ledit compacteur étant caractérisé en ce que lesdits moyens d'ouverture et de fermeture comprennent une guillotine coulissante d'obturation dudit orifice, distincte du piston et reliée au poussoir constitué par une pelle, ainsi que des doigts d'entraînement solidaires du piston et agissant sur la guillotine pour la soulever et déplacer la pelle vers l'orifice ainsi découvert, pendant la montée du piston au-delà de ladite portion de course, la descente de la guillotine se faisant par rappel élastique de la pelle dans sa position de repos.

Ainsi se trouve assuré à chaque opération le nettoyage du tiroir qui constitue l'intégralité du chemin parcouru par les ordures entre la trappe et le récipient de compactage.

Mais surtout, l'interposition de l'ensemble formé par le tiroir et la guillotine permet de laisser au repos le piston en position de compactage puisque la remontée du piston, au moins partielle, peut avoir lieu pendant que les ordures sont retenues dans le tiroir par la guillotine. Les ordures compactées sont donc isolées de l'extérieur par le piston, ce qui interdit leur fermentation et le dégagement de mauvaises odeurs.

Le document précité DE-C-649 640 décrit une presse à balles pour le compactage de matières fibreuses, en particulier de laine, qui n'est donc pas à proprement parler un compacteur d'ordures. De surcroît dans cette presse à balles, c'est le piston lui-même qui joue le rôle de l'obturateur de l'orifice d'accès au bloc de compactage et le poussoir est constitué par un bloc massif et de grandes dimensions, relié au piston par une tringlerie articulée, de sorte que, vis-à-vis des moyens d'ouverture et de fermeture du compacteur d'ordures de la présente invention, cet ensemble connu présente l'inconvénient d'être d'une structure complexe, d'un maniement malcommode et d'un fonctionnement bruyant et plus sensible aux défaillances.

Avantageusement, la guillotine est constituée de deux volets, les doigts agissant pour le soulever sur des taquets d'un premier volet de guillotine qui découvre une fenêtre du second volet de guillotine, lequel à son tour est soulevé par le premier grâce à un jeu de butées coopérantes portées par chacun d'eux, la descente des deux volets ayant lieu dans l'ordre inverse par rappel élastique, de préférence grâce à la pelle, elle-même rappelée élastiquement en position de repos et reliée par une câblerie au premier volet.

Ces mécanismes extrêmement simples assurent tous les mouvements des volets de guillotine et de la pelle en synchronisme avec la montée et la descente du piston. La présence de deux volets de guillotine agissant en série permet de diminuer considérablement l'encombrement du bloc de compactage.

De préférence, il est prévu un levier de condamnation de la trappe maintenu effacé par la pelle lorsqu'elle se trouve en position de repos.

Dans un mode de réalisation préféré de l'invention, sont prévus des moyens de maintien en pression du piston au contact des ordures entre deux cycles de compactage, et des moyens pour placer le piston en position haute lorsque la pression maximum de compactage est atteinte avant l'expiration d'un temps de temporisation déterminé.

Il en résulte d'une part une meilleure étanchéité pour les ordures compactées et d'autre part la mise en position effacée par commande manuelle ou automatique du piston lorsque le récipient est plein, puisqu'alors la pression maximum de compactage est atteinte dés le début du compactage.

Un mode de réalisation de l'invention est maintenant décrit à titre d'exemple non limitatif en référence aux dessins annexés dans lesquels
. la figure 1 est une vue en coupe transversale d'un compacteur conforme à l'invention;
. la figure 2 est une coupe frontale du même compacteur;
. la figure 3 est une coupe verticale selon la ligne III-III de la figure 1;
. la figure 4 est une vue cavalière de la pelle;
. la figure 5 est une vue cavalière éclatée de la guillotine; et
. la figure 6 est un schéma des principales commandes du compacteur.

Le compacteur à usage domestique représenté est constitué d'un bloc de compactage 1 et d'un boîtier de commande 2 encastrés dans le mur ainsi que d'un ensemble d'alimentation 3 disposé à l'intérieur d'une cuisine au-dessous d'un plan de travail 4.

Dans le bloc de compactage pourvu de deux portes de visite 5 et 6, dont la seconde permet de retirer le récipient 7, on trouve essentiellement, outre ce récipient, le vérin 8 avec sa tige 9 et le piston 10.

Dans le récipient 7 est disposé un sac 11 protégé par quatre volets amovibles 12 suspendus qui protègent le sac et qui en facilitent l'extraction lorsqu'ils ont été retirés un à un.

Le piston 10, articulé sur sa tige en 13, est traversé par cette dernière entre deux montants 14 qui portent un double étrier en U renversé 15 dont les ailes descendantes reçoivent des patins 16 coopérant avec des glissières 17.

Le boîtier de commande 2 contient le moteur 18 avec son réservoir d'huile 19, un réceptacle 20 de cartes de programmation, ainsi que l'interrupteur principal 21 et un signal sonore ou lumineux 22.

L'ensemble d'alimentation 3 contient une trappe désignée par la référence générale 23, dispositif du commerce bien connu constitué essentiellement par un court conduit 24 fermé à sa partie supérieure par un premier battant 25 et à sa partie inférieure par un second battant 26. Une tringlerie 27 assure que lorsque le battant 25 est soulevé par le poussoir 28, le battant 26 ne peut pas s'ouvrir. Au contraire, lorsque le battant 25 est fermé, le battant 26 est libre de s'ouvrir sous le poids des ordures qu'il retient en amont.

L'ensemble d'alimentation 3 forme à sa partie inférieure un tiroir incliné 29 limité par la paroi inférieure inclinée 30, les parois latérales 31 et la paroi verticale arrière 32.

A sa partie basse, le tiroir 29 débouche par un orifice 33 dans le bloc de compactage au-dessus du niveau du récipient 7.

Les parois latérales 31 forment deux glissières 34 coopérant avec deux guides 35 solidaires d'une pelle 36 portant deux plots 37 auxquels sont fixés deux ressorts 38 accrochés à la paroi arrière 32.

L'orifice 33 faisant communiquer le tiroir 29 avec le bloc de compactage 1 est susceptible d'être obturé par une guillotine à deux volets dont les bords latéraux sont en prise avec des glissières 39 solidaires de la paroi verticale 40 séparant le bloc de compactage 1 de l'ensemble d'alimentation 3.

Le volet 41 est pourvu d'une fenêtre 42 et de taquets hauts 43 et bas 44 destinés à coopérer avec un taquet haut 45 et la tranche inférieure 46 du volet 47, lequel porte à son tour des taquets 48 et des plots de fixation 49. Le volet 47 dont la hauteur correspond à celle de la fenêtre 42, est manoeuvré par l'intermédiaire des taquets 48 grâce à des doigts 50 portés par l'étrier 15 du piston 10. Les plots 49 reçoivent deux câbles 51 passant sur les poulies 52 et traversant les guides 35 à l'arrière desquels ils sont retenus par des plots 52.

On notera enfin la présence de deux leviers 53, articulés sous le conduit 24 et dont les crans 54 viennent en prise avec des arrêts 55 portés par le battant 26 sur lequel est en outre monté un aimant de commande 56.

On retrouve sur le schéma de la figure 6 le moteur 18, le vérin 8, le piston 10, et, sur l'alimentation principale du moteur piloté en 20 par l'une des cartes de programmation, l'interrupteur principal 28 en série avec un interrupteur 57 commandé à la fermeture par l'aimant 56 et à l'ouverture par un pressostat 58 branché sur l'alimentation du vérin. Le retour du vérin porte un clapet de retenue 59. Enfin un comparateur 60 agit, lorsque le signal d'un temporisateur 61 déclenché par un contact 62 porté par le piston 10 est précédé par celui d'un indicateur de pression maximum 63, sur l'avertisseur sonore ou lumineux 22.

Le compacteur ainsi décrit fonctionne de la manière suivante L'utilisateur introduit des ordures par le battant 25, le battant 26 étant fermé. Il referme ensuite le battant 25 et la tringlerie 27 permet au battant 26 de s'ouvrir à la fermeture du battant 25 et de se refermer aussitôt après que les ordures sont tombées dans le tiroir 29. L'aimant de commande 56 ferme l'interrupteur 57 et le moteur 18 se trouve alimenté puisque le compacteur étant en service, l'interrupteur 28 est lui-même fermé. Le cycle de compactage se déroule alors conformément au programme de la carte 20.

Le piston 10, qui était en position basse de repos, monte et les doigts 50 soulèvent le volet 47 de la guillotine par les taquets 48, découvrant ainsi la fenêtre 42 du volet 41. A son tour, par les taquets 45 et 43, le volet 47 soulève le volet 41. Simultanément, les câbles 55 mettent en mouvement la pelle 36 qui parcourt le tiroir 29 et entraîne les ordures qui auraient pu ne pas tomber à travers l'orifice 33 découvert par les volets de la guillotine.

Arrivé en position haute, le piston entame sa descente au cours de laquelle, grâce aux ressorts 38, les deux volets 41 et 47 et la pelle 36 reprennent leur position de repos.

Pendant tous les déplacements de la pelle 36, les leviers 53, par leurs crans 54 en prise avec les arrêts 55, interdisent l'ouverture du battant 26, mêmes si des ordures sont introduites dans le conduit 24 par le battant 25.

En fin de course, le piston 10 est arrêté par le pressostat 58 qui agit sur l'interrupteur 57 et il est maintenu sous pression par le clapet de retenue 59.

Avant son arrivée en fin de course, le piston a déclenché par le contact 62 le temporisateur 61 qui, à son tour, agit sur l'avertisseur 22 par l'intermédiaire du comparateur 60 si son signal de fin de temporisation est postérieur à celui de l'indicateur de pression maximum 63. L'utilisateur est ainsi averti que le récipients 7 est plein puisqu'alors la pression maximum est atteinte peu de temps après le passage du piston au niveau du contact 62. L'utilisateur peut alors effectuer une manoeuvre commandée par exemple par une deuxième position active de l'interrupteur 28, qui place le piston en position haute et permet d'extraire le récipient 7 par la porte 6 puis de le vider.

On précisera encore qu'en variante la commande de l'avertisseur 22 peut être conçue pour agir sur ce dernier lorsque le piston 10 se trouve face à un contact constatant qu'il est dans la position pour laquelle le récipient 7 est plein et que simultanément la pression maxima de compactage, détectée par l'indicateur 63, est atteinte. L'utilisateur peut alors effectuer une manoeuvre commandée par exemple par une deuxième position active du commutateur 28, qui place le piston en position haute permettant d'extraire le récipient 7 par la porte 6, puis de le vider de son sac 11.

On conçoit aisément que, grâce à l'invention et en particulier à l'interposition du tiroir 29 avec sa pelle 36 et sa guillotine 41, 47, il est possible de nettoyer facilement le conduit 24 qui est très court et de maintenir au repos le piston sous pression en position basse, les ordures déjà compactées se trouvant ainsi parfaitement isolées.

Comme par ailleurs, le tiroir est nettoyé par la pelle 36, l'ensemble se trouve protégé contre toute fermentation malsaine et maintenu dans un excellent état de propreté.

## Revendications

1. Compacteur d'ordures, en particulier d'ordures ménagères, constitué d'une trappe (23) suivie d'une goulotte d'accès vers un bloc de compactage (1) qui renferme un piston (10) pourvu de moyens pour le déplacer cycliquement entre une position basse à l'intérieur d'un récipient et une position haute, ainsi que pour exercer une pression de compactage en position basse, la goulotte constituant un tiroir (29) contenant un poussoir mobile (36) et débouchant sur le récipient par un orifice (33) obturable, ledit compacteur comportant en outre des moyens d'ouverture et de fermeture dudit orifice à commande synchronisée sur le mouvement du piston pour assurer, au cours du cycle qui débute en position basse et se termine par le compactage, l'ouverture dudit orifice et le balayage du tiroir par déplacement du poussoir vers ledit orifice pendant la montée du piston audelà d'une certaine portion de course, puis la fermeture de l'orifice et le retour en position de repos dudit poussoir pendant la descente en deçà de cette même portion de course, caractérisé en ce que lesdits moyens d'ouverture et de fermeture comprennent une guillotine coulissante (41, 47) d'obturation dudit orifice, distincte du piston et reliée au poussoir constitué par une pelle (36), ainsi que des doigts d'entraînement (50) solidaires du piston (10) et agissant sur la guillotine (41, 47) pour la soulever et déplacer la pelle vers l'orifice (33) ainsi découvert pendant la montée du piston (10) au-delà de ladite portion de course, la descente de la guillotine se faisant par rappel élastique de la pelle (36) dans sa position de repos.

2. Compacteur d'ordures selon la revendication 1 **caractérisé** en ce que la guillotine est constituée de deux volets, les doigts (50) agissant pour le soulever sur des taquets (48) d'un premier volet de guillotine (47) qui découvre une fenêtre (42) du second volet de guillotine (41), lequel à son tour est soulevé par le premier grâce à un jeu de taquets coopérants (43,44,45) portés par chacun d'eux, la descente des deux volets ayant lieu dans l'ordre inverse par rappel élastique de la pelle (36) dans sa position de repos.

3. Compacteur d'ordures selon la revendication 2 **caractérisé** en ce que la pelle (36), rappelée élastiquement en position de repos, est reliée par une câblerie (51) au premier volet.

4. Compacteur d'ordures selon l'une des revendications 1 à 3 **caractérisé** par un levier (53) de condamnation de la trappe maintenu effacé par la pelle lorsqu'elle se trouve en position de repos.

5. Compacteur d'ordures selon l'une des revendications 1 à 4 **caractérisé** par des moyens de maintien en pression (59) du piston au contact des ordures entre deux cycles de compactage.

6. Compacteur d'ordures selon les revendications 1 à 5, **caractérisé** par des moyens (22) déclenchés par le manomètre à contact (63) indiquant que la pression maxima de compactage est atteinte avant l'expiration du temps accordé par le temporisateur (61) initialisé au passage du piston par le contacteur (62), en vue de signaler que le récipient (7) est plein et que le piston (10) peut être replacé en position haute par la manoeuvre manuelle du commutateur (28) en vue d'extraire le sac (11) du récipient (7).

7. Compacteur d'ordures selon les revendications 1 à 5, **caractérisé** par des moyens (22) déclenchés par le manomètre à contact (63) indiquant que la pression maxima de compactage est atteinte quand le piston (10) se trouve face à un contacteur constatant qu'il est dans la position pour laquelle le récipient (7) est plein, en vue de signaler que le piston (10) peut être replacé en position haute par la manoeuvre manuelle du commutateur (28) en vue d'extraire le sac (11) du récipient (7).

## Claims

1. Refuse compactor, especially for household refuse, formed of a trap (23) followed by a chute giving access to a compacting block (1) whose piston (10) is provided with a means for moving it cyclically between a low position inside a container and a high position as well as for exerting a compacting pressure in the low position, the chute forming a drawer (29) containing a mobile pusher (36) and opening into the container through an orifice (33) which may be closed, said compactor further comprising means for opening and closing said orifice, controlled in synchronism with the movement of the piston for, during the cycle which begins in the low position and ends by compacting, causing opening of said orifice and sweeping of the drawer by moving the pusher toward said orifice, during the rising movement of the piston beyond a certain travel portion, and then causing closure of the orifice and return of the pusher to the rest position, during the downward movement short of the same travel portion, characterized in that said opening and closing means comprise a sliding guillotine (41, 47) for closing said orifice, said guillotine being separate from the piston and connected to the pusher which consists of a shovel (36), as well as drive fingers (50) integral with the piston (10) and acting on the guillotine (41, 47) for lifting the latter and moving the shovel (36) toward the orifice (33) thus uncovered during the rising movement of the piston (10) beyond said travel portion, the downward movement of the guillotine being produced by resilient return of the shovel in its rest position.

2. Refuse compactor according to claim 1, characterized in that the guillotine comprises two flaps, the fingers (50) acting for raising it on lugs (48) of a first guillotine flap (47) which uncovers a window (42) of the second guillotine flap (41), which in turn is raised by the first through a set of cooperating lugs (43, 44, 45) carried by each of them, the downward movement of the two flaps taking place in the reverse order by resilient return of the shovel (36) in its rest position.

3. Refuse compactor according to claim 2, characterized in that the shovel (36), returned resiliently to the rest position, is connected by a cabling (51) to the first flap.

4. Refuse compactor according to one of claims 1 to 3, characterized by a lever (53) making the trap inoperative which is held retracted by the shovel when it is in the rest position.

5. Refuse compactor according to one of claims 1to 4, characterized by means (59) for maintaining the piston under pressure in contact with the refuse between two compacting cycles.

6. Refuse compactor according to claims 1 to 5, characterized by means (22) tripped by the contact pressure controller (63) indicating that the maximum compacting pressure is reached before expiry of the time set by the timer (61) initialized on passage of the piston by the contact (62), for signalling that the container (7) is full and that the piston (10) may be put again in the high position by manual operation of the switch (28), for removing the bag (11) from the container (7).

7. Refuse compactor according to claims 1 to 5, characterized by means (22) tripped by the contact pressure controller (63) indicating that the maximum compacting pressure is reached when the piston (10) is opposite a contactor showing that it is in the position in which the container (7) is full, for signalling that the piston (10) may be put again in the high position by manual operation of the switch (28) for removing the bag (11) from the container (7).

## Patentansprüche

1. Müllpresse, insbesondere für Haushaltsmüll, mit einer Schüttklappe (23), an welche sich eine Zulaufrutsche hin zu einem Verdichterblock (1) anschließt, der einen Kolben (10) einschließt, welcher Mittel für seine zyklische Verschiebung zwischen einer unteren Position innerhalb eines Behälters und einer oberen Position sowie für die Ausübung eines Verdichtungsdruckes in der unteren Position aufweist, wobei die Rutsche einen Steuerschieber (29) ausbildet, der einen beweglichen Ausstoßer (36) enthält, und in den Behälter über eine verschließbare Öffnung (33) mündet, und wobei die Presse weiterhin Mittel zum Öffnen und Schließen dieser Öffnung gemäß einer mit der Bewegung des Kolbens synchronisierten Steuerung aufweist, um während des Arbeitsablaufs, der in der unteren Position beginnt und mit der Verdichtung endet, das Öffnen der Öffnung und das Abwischen des Steuerschiebers durch ein Verschieben des Ausstoßers zu der Öffnung hin während der Aufwärtsbewegung des Kolbens über mehr als eine bestimmte Wegstrecke zu versichern sowie danach das Schließen der Öffnung und die Rückkehr des Ausstoßers in seine Ruheposition während der Abwärtsbewegung diesseits derselben Wegstrecke, dadurch **gekennzeichnet,** daß die Mittel zum Öffnen und Schließen ein verschiebbares Fallbeil (41, 47) zum Verschließen der Öffnung aufweisen, welches von dem Kolben getrennt und mit dem Ausstoßer in der Ausbildung einer Schaufel (36) verbunden ist, sowie an dem Kolben (10) befestigte Mitnehmerfinger (50), welche auf das Fallbeil (41, 47) einwirken, um es hochzuheben und um die Schaufel gegen die Öffnung (33) zu verschieben, sodaß sie während der Aufwärtsbewegung des Kolbens (10) über mehr als die besagte Wegstrecke geöffnet bleibt, während die Abwärtsbewegung des Fallbeils durch eine elastische Rückstellung der Schaufel (36) in ihre Ruheposition stattfindet.

2. Müllpresse nach Anspruch 1, dadurch **gekennzeichnet,** daß das Fallbeil mit zwei Klappen ausgebildet ist und die Finger (50) für sein Hochheben auf Anschläge (48) an einer ersten Fallbeilklappe (47) einwirken, die ein Fenster (42) der zweiten Fallbeilklappe (41) freilegt, welche ihrerseits durch die erste Klappe hochgehoben wird als Folge eines Spiels mit zusammenwirkenden Anschlägen (43, 44, 45), die an beiden Klappen angeordnet sind, wobei die Abwärtsbewegung der beiden Klappen in umgekehrter Reihenfolge durch die elastische Rückstellung der Schaufel (36) in ihre Ruheposition stattfindet.

3. Müllpresse nach Anspruch 2, dadurch **gekennzeichnet,** daß die in ihre Ruheposition elastisch rückgestellte Schaufel (36) mit der ersten Klappe durch ein Kabelwerk (51) verbunden ist.

4. Müllpresse nach einem der Ansprüche 1 bis 3, **gekennzeichnet** durch einen Sperrhebel (53) für die Schüttklappe (23), der durch die Schaufel zurückgehalten wird, wenn diese sich in ihrer Ruheposition befindet.

5. Müllpresse nach einem der Ansprüche 1 bis 4, **gekennzeichnet** durch Mittel (59) zur Beibehaltung der Druckbeaufschlagung des Kolbens in der Berührung mit dem Müll zwischen zwei Arbeitsfolgen der Verdichtung.

6. Müllpresse nach den Ansprüchen 1 bis 5, **gekennzeichnet** durch Mittel (22), die durch den Berührungsmanometer (63) ausgelöst werden, welcher anzeigt, daß der maximale Verdichtungsdruck erreicht ist, bevor die durch den Verzögerer (61) abgestimmte Zeit abgelaufen ist, die bei der Passage des Kolbens durch den Kontaktgeber (62) initialisiert wurde, um zu signalisieren, daß der Behälter (7) voll ist und daß der Kolben (10) durch die manuelle Betätigung des Kommutators (28) für die Herausnahme des Sackes (11) aus dem Behälter (7) in die obere Position gebracht werden kann.

7. Müllpresse nach den Ansprüchen 1 bis 5, **gekennzeichnet** durch Mittel (22), die durch den Berührungsmanometer (63) ausgelöst werden, welcher anzeigt, daß der maximale Verdichtungsdruck erreicht ist, wenn sich der Kolben (10) gegenüber einem Kontaktgeber befindet, der feststellt, daß er sich in der Position befindet, in welcher der Behälter (7) voll ist, um zu signalisieren, daß der Kolben (10) durch die manuelle Betätigung des Kommutators (28) für die Herausnahme des Sackes (11) aus dem Behälter (7) in die obere Position gebracht werden kann.
